# EUROPÄISCHE PATENTSCHRIFT

(11) **EP 0 044 408 B1**
(45) Veröffentlichungstag und Bekanntmachung des Hinweises auf die Patenterteilung: **22.05.1985**
(21) Anmeldenummer: 81104610.1
(22) Anmeldetag: 15.06.1981
(51) Int. Cl.: D01G 13/00, D01G 7/00

(54) **Verfahren zum Überwachen einer Mischanlage für textile Stapelfasern und Vorrichtung zu dessen Durchführung**
Method and apparatus to control a blending installation for textile fibres
Procédé de surveillance d'une installation pour le mélange de fibres textiles et dispositif pour la mise en oeuvre de ce procédé

(30) Priorität: 23.07.1980 CH 5610/80
(43) Veröffentlichungstag der Anmeldung: 27.01.1982
(73) Patentinhaber: MASCHINENFABRIK RIETER AG, CH-8406 Winterthur (CH)
(72) Erfinder: Wildbolz, Rudolf, CH-8400 Winterthur (CH)

## Beschreibung

Die vorliegende Erfindung bezieht sich auf ein Verfahren zum Überwachen einer Mischanlage für textile Stapelfasern verschiedener Sorten, bei welcher jede Sorte von je einer Faserdosiereinheit zu einer Mischeinrichtung gefördert wird und die in dieser miteinander vermischten Fasern einem Speicher zugeführt werden, und bei welcher während der Zuführungszeiten die dem Speicher zugeführte Fasermenge etwas grösser ist als die diesem Speicher entnommene Fasermenge und als Folge davon während sich wiederholender Zeitintervalle die Faserzulieferung von den Dosiereinheiten zum Speicher unterbrochen wird, wobei die Dosiereinheiten während solchen Zeitintervallen einzeln und nacheinander Fasern liefern, welch letztere zur Überwachung der von den Dosiereinheiten im normalen Mischbetrieb geförderten Fasermenge einer Mengenmesseinrichtung zugeführt und gemessen werden.

Gemäss einem solchen Verfahren arbeitende Anlagen sind aus der Spinnereipraxis bekannt. Sie werden angewandt, um Fasermischungen herzustellen, welche aus Fasern verschiedener Arten oder Sorten bestehen. Es kann sich beispielsweise um eine Mischung von Natur- und Kunstfasern oder um Fasern verschiedener Farben oder verschiedener Qualität handeln. Es ist dabei wichtig, dass die Fasermischungen, wie auch daraus gesponnene oder gezwirnte Fäden, von gleichmässiger Beschaffenheit sind. Die aus der Mischanlage austretenden Fasern oder Faserflocken müssen ein Mischverhältnis aufweisen, welches innerhalb scharf festgelegter Toleranzgrenzen liegt. Falls es sich dabei beispielsweise um ein Ausgangsmaterial zum Herstellen von Artikeln der Bekleidungsindustrie handelt, so können nicht eingehaltene Toleranzgrenzen einen Verstoss gegen gesetzliche Vorschriften bedeuten.

Die bereits bekannten Überwachungsverfahren, bei denen die Überwachung während der Zeitintervalle stattfindet, während denen die Faserzulieferung zum Speicher oder Füllschacht unterbrochen ist, weisen den Nachteil relativ grosser Ungenauigkeit auf. Die Ursache für diese liegt darin, dass die zum Zwecke der Überwachung von einer einzeln arbeitenden Dosiereinheit geförderte Fasermenge während der Anlauf- und Auslaufphase der Förderung stark von der normalerweise geförderten Fasermenge konstanten Wertes abweicht. Wenn man die durch diese Abweichungen bedingte Ungenauigkeit wegschaffen will, so muss der Nachteil einer längeren Messzeit in Kauf genommen werden. Dadurch muss für die Messoperation mehr Fasermaterial aufgewendet werden und die Messungen können weniger oft durchgeführt werden. Als Folge davon wird die Überwachung schlechter und kostspieliger.

In solchen Fällen, bei denen pro Arbeitsschicht nur eine einzige Überwachung durchgeführt wird, kann die einzeln betriebene Dosiereinheit relativ lang laufen gelassen werden, so dass die während der Anlauf- und Auslaufphase vorkommenden Abweichungen von der Fasermenge konstanten Wertes kaum mehr ins Gewicht fallen. In diesem Fall muss jedoch ein Stillstand der der Mischanlage nachfolgenden Maschine während des Überwachungsvorganges in Kauf genommen werden.

Gemäss vorliegender Erfindung sollen auf einfache Weise eine genügende Genauigkeit des Mischverhältnisses gewährleistet und die erwähnten Nachteile dadurch beseitigt werden, dass nur während solcher Teilbereiche innerhalb sich wiederholender Zeitintervalle, während welcher eine konstante Faserförderung vorliegt, die geförderten Fasern der Mengenmesseinrichtung zugeführt und gemessen werden.

Die Vorrichtung zur Durchführung des Verfahrens umfasst eine Mischanlage, welche eine Mehrzahl von Faserdosiereinheiten und, diesen nachfolgend angeordnet, eine Mischeinrichtung und einen Speicher umfasst, wobei die Vorrichtung eine erste Weiche und eine damit verbundene Mengenmesseinrichtung aufweist. Sie ist dadurch gekennzeichnet, dass zwischen der ersten Weiche und der Mengenmesseinrichtung eine zweite Weiche zum wahlweisen Lenken bzw. Weglenken von Fasern zur bzw. von der Mengenmesseinrichtung vorgesehen ist.

Durch die Erfindung ergibt sich eine sehr zuverlässige und genaue Überwachung verschiedener Sorten von Fasern oder Faserflocken, so dass die von den Faserdosiereinheiten der Mischeinrichtung zugeführten Fasermengen genau entsprechend vorgeschriebenen Werten bemessen und konstant gehalten werden können und somit das Mischverhältnis genau eingehalten werden kann.

Dank der viel kürzeren Messzeit brauchen die mit den gemischten Fasern zu deren weiterer Verarbeitung gespiesenen Maschinen zum Durchführen des Überwachungsvorgangs nicht stillgesetzt zu werden, d. h. die Überwachung kann durchgeführt werden, während der Betrieb dieser Maschinen normal vor sich geht. Im Vergleich zu der Methode, bei welcher pro Schicht eine einzige Überwachung durchgeführt wird, können die einzelnen Überwachungen gemäss vorliegender Erfindung in viel kürzeren Zeitabständen durchgeführt werden. Dies ergibt die ganz wesentlichen Vorteile, dass Abweichungen von Sollwerten frühzeitiger erkannt, und dass zusätzlich auch relativ kurzzeitige Schwankungen festgestellt werden können.

Die Erfindung sei im folgenden anhand eines Ausführungsbeispiels und der Figuren der Zeichnung näher erläutert. In der letzteren ist
Fig. 1 eine schematische Darstellung einer erfindungsgemässen Vorrichtung,
Fig. eine Einzelheiten zeigende Darstellung der Anordnung zum Bestimmen der von einer einzeln betriebenen Dosiereinheit geförderten Fasermenge und
Fig. 3 eine bildliche Darstellung des Arbeitsablaufs für die Überwachung.

Die in Fig. 1 gezeigte Vorrichtung weist zwei oder mehr Faserdosiereinheiten 11 (11.1 und 11.2) auf, denen, wie durch Pfeile 12 angedeutet ist, Fasermaterial, welches grösstenteils aus Faserflocken besteht, aber auch einzelne Fasern enthält, zugeführt wird. - In der Beschreibung und in den Patentansprüchen ist das aus Faserflocken und Einzelfasern bestehende Fasermaterial durchwegs mit dem Ausdruck «Fasern» bezeichnet. - Die Dosiereinheiten 11 sind in der Weise ausgebildet, dass sie im Betrieb pro Zeiteinheit dauernd eine konstante und wählbare Gewichtsmenge von Fasern fördern. Jeder Dosiereinheit 11 werden Fasern einer bestimmten Sorte zugeführt, wobei auf die verschiedenen Einheiten 11.1 und 11.2 Fasern verschiedener Sorten gelangen. Die pro Zeiteinheit von den verschiedenen Einheiten 11 geförderten Fasermengen werden im allgemeinen verschieden sein. Ein Beispiel einer praktischen Anwendung ist beispielsweise eine Förderung von 67% Baumwolle bei der Dosiereinheit 11.1 und eine Förderung von 33% Polyester bei der Dosiereinheit 11.2, wobei die Prozente das gewichtsmässige Verhältnis der pro Zeiteinheit geförderten Fasermengen bedeuten. Bei den meisten Anwendungen in der Praxis sind zwei bis vier Dosiereinheiten 11 gleichzeitig im Einsatz. Anschliessend an die Dosiereinheiten 11 ist eine Mischeinrichtung 13 und nach dieser eine erste Weiche 14 vorgesehen. Von der letzteren gelangen in der einen durchgehenden Stellung der Weiche 14 die Fasern zu einem Speicher 15 und von diesem zu nachfolgenden, weiteren Verarbeitungsmaschinen, z.B. Karden 16. In der anderen, umgeschalteten Stellung der ersten Weiche 14 werden die Fasern zu einer zweiten Weiche 17 gefördert, durch welche sie entweder in deren durchgehender Stellung zu einem Auffangbehältnis 18 oder in deren umgeschalteter Stellung zu einer Mengenmesseinrichtung 19, z.B. einer Waage, gelangen.

Die Anordnung mit den Teilen 17, 18 und 19 dient zum Messen der von den Faserdosiereinheiten 11 geförderten Fasermengen und ist in Fig. 2 nochmals in detaillierter Weise veranschaulicht. Im gezeigten Beispiel wird eine durch Rohre erfolgende, pneumatische Förderung der Fasern vorausgesetzt. Die als Rohre 25 und 26 ausgebildeten Faserbahnen führen von der zweiten Weiche 17 zur Mengenmesseinrichtung 19, bzw. zum Auffangbehältnis 18. Die als Waage ausgebildete Mengenmesseinrichtung 19 ist in der Weise aufgebaut, dass die ihr zugeführten Fasern mittels eines Wägeorgans 27 gewogen werden können. Ein Auswertgerät 30 steht über eine elektrische Verbindung 29 mit dem Wägeorgan 27 in Verbindung. Es besitzt ein Tastenfeld 31 zur Eingabe von Information, eine Informationsausgabestelle 32 und eine Anzeigestelle 33.

Damit die Karden 16 ununterbrochen im Betrieb gehalten werden können, muss im Speicher 15 dauernd Fasermaterial vorhanden sein. Damit dies der Fall ist, wird ihm während der Zulieferungszeiten etwas mehr Material zugeführt als von den Karden 16 verbraucht wird. Der Speicher 15 ist mit einer Signalvorrichtung 20 versehen, welche bei minimalem und bei maximalem Füllzustand des Speichers 15 ein Signal liefert. Die Überwachung des Füllzustandes kann z.B. durch im Speicher 15 vorgesehene Lichtschranken oder durch das von den Fasern ausgeübte Gewicht erfolgen. Die Signale der Vorrichtung 20 werden einer Steuereinrichtung 34, welche sich beispielsweise im Auswertgerät 30 befinden kann, zugeführt.

Im Betrieb der in Fig. 1 gezeigten Anlage wird je einer der Faserdosiereinheiten 11 dauernd je eine Sorte von Fasern zugeführt. Die von jeder der Dosiereinheiten 11 geförderten Fasern gelangen in die Mischeinrichtung 13, wo sie miteinander vermischt werden. Falls die Fasern, wie in diesem Beispiel angenommen ist, pneumatisch durch Rohre befördert werden, so erhält man in dem von den Dosiereinheiten 11 belieferten Rohr ganz von selbst eine Vermischung, so dass dieses als Mischeinrichtung arbeitet. Im normalen Betrieb ist die Weiche 14 so gestellt, dass die gemischten Fasern zum Speicher 15 und von diesem zu den der weiteren Verarbeitung dienenden Maschinen, wie z.B. den Karden 16, gelangen.

Mittels der Tasten des Tastenfeldes 31 werden die für die Produktion gewünschten und die dem gewünschten Mischungsverhältnis entsprechenden Daten in das Auswertgerät 30 eingegeben und in diesem gespeichert.

Sobald vom Speicher 15 durch ein Signal angezeigt wird, dass dieser seinen maximalen Füllwert erreicht hat, werden die Faserdosiereinheiten 11 angehalten. Daraufhin folgt eine Spülzeit, während der die noch in den Faserbahnen vorhandenen Fasern zum Speicher 15 befördert werden. Falls nun eine Überwachungsoperation programmiert ist, wird die Weiche 14 von der durchgehenden in die ablenkende Position gewechselt und gleichzeitig die zu überwachende Einheit, z. B. die Dosiereinheit 11.1 eingeschaltet, so dass nur diese Fasern liefert. Die lezteren gelangen über die Weichen 14 und 17 zum Auffangbehältnis 18. Nach einer kurzen Einlaufzeit, nach welcher die entsprechende Faserdosiereinheit 11.1 ihre normale Produktion wieder erreicht hat, wird die Weiche 17 vom direkten Durchgang auf den abgelenkten Durchgang positioniert, so dass die Fasern nicht mehr zum Auffangbehältnis 18, sondern zur Mengenmesseinrichtung 19 gelangen. Die Dauer der Fasernzufuhr zur Mengenmesseinrichtung 19 ist durch die am Anfang mittels des Tastenfeldes 31 eingegebenen Daten festgelegt. Nach Beendigung dieser Faserzufuhr zur Mengenmesseinrichtung 19 wird die Weiche 17 wieder auf direkten Durchgang in Richtung zum Auffangbehältnis 18 umgestellt. Gleichzeitig wird die einzeln betriebene Faserdosiereinheit 11.1 zum Stillstand gebracht. Sobald nach einer zweiten Spülung die noch in der Faserbahn verbliebenen Fasern weggeschafft sind, wird auch die Weiche 14 auf zum Speicher 15 durchgehenden Durchgang zurückgestellt, womit die Anlage wieder für den normalen Betrieb bereit ist. Sie wird wieder eingeschaltet, sobald von der Signalvorrichtung 20 das den minimalen Füllwert des Speichers 15 anzeigende Signal ausgesandt wird.

Die Wägung des in die Mengenmesseinrichtung 19 eingebrachten Materials kann automatisch geschehen, wobei das Gewicht an der Anzeigestelle 33 abgelesen werden kann. Das Gewicht der Fasern, welche von den verschiedenen Einheiten 11 während der Überwachungsvorgänge in die Mengenmesseinrichtung 19 eingeleitet werden, kann auch laufend auf einen an der Informationsausgabestelle 32 auslaufenden Informationsstreifen gedruckt werden.

Der soeben beschriebene Vorgang ist der besseren Übersichtlichkeit wegen in Fig. 3 noch bildlich dargestellt. Der zeitliche Ablauf erfolgt in der Abszissenrichtung. Die ausgezogenen Geraden zeigen an, dass sich die betreffende Einrichtung im Betrieb befindet. Wie in Fig. 3 gezeigt ist, arbeiten während des normalen Mischungsvorganges (vor dem Zeitpunkt t1) die Dosiereinheiten 11 und die Karden 16. Die Weiche 14 befindet sich in der zum Speicher 15 durchgehenden Position (14d). Nach der Stillsetzung der Faserdosiereinheiten 11 verbleibt während der ersten Spülzeit, welche vom Zeitpunkt t1 bis zum Zeitpunkt t2 dauert, die Weiche 14 in der zum Speicher 15 durchgehenden Position (14d). Nach der Beendigung dieses Spülprozesses zum Zeitpunkt t2 wird die Weiche 14 umgeschaltet, wodurch die Fasern in die ab^{g}e-lenkte Richtung (14s) zur Weiche 17 hin geführt werden. Die letztere ist zu diesem Zeitpunkt auf direkten Durchgang (17d) zum Behältnis 18 hin eingestellt. Zudem wird, falls es sich z.B. um eine Überwachung der Einheit 11.1 handelt, diese wieder in Betrieb gesetzt.

Zum Zeitpunkt t3 wird die Weiche 17 umgeschaltet (17s), wodurch die Fasern zur Mengenmesseinrichtung 19 gelangen. Die Zufuhr von Fasern zur Mengenmesseinrichtung 19 findet im zwischen den Zeitpunkten t3 und t4 liegenden Teilbereich des vom Zeitpunkt t1 bis zum Zeitpunkt t7 dauernden Zeitintervalles statt. Die Weiche 17 wird zum Zeitpunkt t4 wieder auf direkten Durchgang (17d) umgeschaltet. Zum Zeitpunkt t5 wird die Dosiereinheit 11.1 wieder abgestellt, und darauf werden die noch in den Faserkanälen vorhandenen, restlichen Fasern ins Behältnis 18 weggespült, was im Zeitpunkt t6 beendigt ist.

Sobald zum Zeitpunkt t7 von der Signalvorrichtung 20 das Signal ausgesandt wird, welches das Eintreten des minimalen Füllwertes anzeigt, werden die Dosiereinheiten 11 wieder in Betrieb gesetzt und die Weiche 14 wird spätestens zu diesem Zeitpunkt t7 wieder auf direkten Durchgang (14d) zum Speicher 15 umgeschaltet.

Im unteren Teil der Fig. 3 ist zusätzlich eine von der Dosiereinheit 11.1 gelieferte Fasermenge F gezeigt. Es ist ersichtlich, wie diese mit dem Anlaufen der Einheit 11.1 vom Zeitpunkt t2 weg zunimmt und mit dem Abstellen vom Zeitpunkt t5 weg wieder abnimmt. Zusätzlich sind noch beim gleichzeitigen Betrieb der beiden Einheiten 11.1 und 11.2 gelieferte Fasern FM gezeigt.

Bei einem bereits erwähnten, bekannten Überwachungsverfahren wird zur Kontrolle der Dosiereinheiten die von diesen während eines gegebenen Zeitintervalles gelieferte, gesamte Fasermenge, das ist die im Ausführungsbeispiel in Fig. 3 unten gezeigte Fasermenge F, gewogen und als Zeitintervall die Zeitdifferenz zwischen t2 und t6 gewählt. Dabei wird die durch die zu- und abnehmenden Fasermengen in der Anlauf- bzw. Auslaufphase (von t2 bis t3 bzw. von t5 bis t6) bedingte Ungenauigkeit der Messung bei dieser Art der Überwachung in Kauf genommen. Bei einem anderen Überwachungsverfahren wird versucht, den durch die ungenaue Messung in der Anlauf- und Auslaufphase bedingten Fehler dadurch zu beseitigen, dass die für die Messprobe benützten Fasermengen relativ gross gewählt werden, damit diese Ungenauigkeit im Vergleich zur gesamten Menge von Fasern praktisch nicht ins Gewicht fällt. Eine Überwachung gemäss diesem letzteren Verfahren ist aber ohne Unterbruch des Betriebes der Karden 16 oder einer anderen nachfolgenden Maschine nicht möglich.

Gemäss vorliegender Erfindung wird nun aber zur Messung die auf den Teilbereich zwischen den Zeitpunkten t3 und t4 begrenzte Fasermenge herausgenommen. Da über diesen gesamten Bereich die pro Zeiteinheit geförderte Fasermenge konstant ist, entstehen keinerlei Abweichungen von der korrekten, tatsächlich innerhalb des der Messung zugrunde liegenden Teilbereichs (t3...t4) von der zu überwachenden Dosiereinheit geförderten Fasermenge.

Um den Sachverhalt bei verschiedenen Mischungsverhältnissen der Fasern zu erläutern, sei im folgenden angenommen, dass zwei Faserdosiereinheiten 11.1 und 11.2 pro Stunde 300 kg Fasern fördern, und dass die dem Teilbereich zwischen den Zeitpunkten t3 und t4 entsprechende Zeitspanne 12 Sekunden beträgt. Unter diesen Verhältnissen werden im Normalbetrieb während 12s Fasern gefördert. Bei einem Mischverhältnis von je 50% werden daher während 12 s von jeder Dosiereinheit 500 g Fasern gefördert, so dass während jedes Überwachungsprozesses 500 g Fasern der Mengenmesseinrichtung 19 zugeführt werden.

Bei einem anderen Mischverhältnis von 85% und 15% liefert die eine Dosiereinheit 850 g und die zweite Dosiereinheit 150 g Fasern pro Wägung, d.h. während einer Zeitspanne von 12s. Diese Mengen werden Chargen genannt. Wird gewünscht, dass für die Überwachung die Chargen gleich schwer seien, so müssen die (in das Tastenfeld 31 des Auswertgerätes 30) eingegebenen Messzeiten bei einer gesamten Messzeit von 24 s für die beiden Einheiten 11.1 und 11.2 für die 85% der Fasern liefernde Dosiereinheit 3,6 s und für die 15% der Fasern liefernde Dosiereinheit 20,4 s betragen.

Diese Werte stellen die ungefähren Grenzen der Variationen des Mischungsverhältnisses dar, für welche die vorliegende Erfindung speziell geeignet ist.

## Patentansprüche

1. Verfahren zum Überwachen einer Mischanlage für textile Stapelfasern verschiedener Sorten, bei welcher jede Sorte von je einer Faserdosiereinheit zu einer Mischeinrichtung gefördert wird und die in dieser miteinander vermischten Fasern einem Speicher zugeführt werden, und bei welcher während der Zuführungszeiten die dem Speicher zugeführte Fasermenge etwas grösser ist als die diesem Speicher entnommene Fasermenge und als Folge davon während sich wiederholender Zeitintervalle die Faserzulieferung von den Dosiereinheiten zum Speicher unterbrochen wird, wobei die Dosiereinheiten während solcher Zeitintervalle einzeln und nacheinander Fasern liefern, welch letztere zur Überwachung der von den Dosiereinheiten im normalen Mischbetrieb geförderten Fasermenge einer Mengenmesseinrichtung zugeführt und gemessen werden, welches Verfahren dadurch gekennzeichnet ist, dass nur während solcher Teilbereiche (t3...t4) innerhalb sich wiederholender Zeitintervalle (t1...t7), während welcher eine konstante Faserförderung vorliegt, die geförderten Fasern der Mengenmesseinrichtung (19) zugeführt und gemessen werden.

2. Verfahren nach Patentanspruch 1, dadurch gekennzeichnet, dass von der Gesamtheit der während eines Zeitintervalles (t1...t7) geförderten Fasern (F) diejenigen ausserhalb des Teilbereichs (t3...t4) konstanter Faserförderung einem Auffangbehältnis (18) zugeführt werden.

3. Verfahren nach Patentanspruch 1, dadurch gekennzeichnet, dass die Fasern pneumatisch gefördert werden.

4. Vorrichtung zur Durchführung des Verfahrens nach Patentanspruch 1 bei einer Mischanlage mit einer Mehrzahl von Faserdosiereinheiten und, diesen nachfolgend angeordnet, einer Mischeinrichtung und einem Speicher, wobei die Vorrichtung eine erste Weiche und eine damit verbundene Mengenmesseinrichtung aufweist und dadurch gekennzeichnet ist, dass zwischen der ersten Weiche (14) und der Mengenmesseinrichtung (19) eine zweite Weiche (17) zum wahlweisen Lenken bzw. Weglenken von Fasern zur bzw. von der Mengenmesseinrichtung (19) vorgesehen ist.

5. Vorrichtung nach Patentanspruch 4, dadurch gekennzeichnet, dass eine Steuereinrichtung (34) vorgesehen ist, welche zum Steuern der ersten Weiche (14), der zweiten Weiche (17) und zum Anhalten und Inbetriebsetzen der einzeln betriebenen Faserdosiereinheiten (11) dient.

6. Vorrichtung nach Patentanspruch 4, dadurch gekennzeichnet, dass eine Steuereinrichtung (34) vorgesehen ist, welche zum Steuern der Mengenmesseinrichtung (19) und zur automatischen Registrierung mittels der Informationsausgabestelle (32) der Messwerte derselben dient.

7. Vorrichtung nach Patentanspruch 4, dadurch gekennzeichnet, dass die Mengenmesseinrichtung (19) eine zum Wägen von Fasern dienende Waage ist.

8. Vorrichtung nach Patentanspruch 6, dadurch gekennzeichnet, dass der Speicher (15) mit einer Signalvorrichtung (20) versehen ist, welche dazu dient, beim Erreichen eines minimalen und eines maximalen Füllungszustandes des Speichers (15) je ein Signal zu erzeugen, und dass die Signalvorrichtung (20) mit der Steuereinrichtung (30) verbunden ist.

9. Vorrichtung nach Patentanspruch 2, dadurch gekennzeichnet, dass beim Vorliegen von zwei Faserdosiereinheiten (11) der gewichtsmässige Mischungsanteil der einen Fasersorte zwischen 10% und 90% liegt.

10. Vorrichtung nach Patentanspruch 2, dadurch gekennzeichnet, dass die Mengenmesseinrichtung (19) ein Fassungsvermögen aufweist, um mindestens 10 Teilwägungen ä je 500g Fasern aufnehmen zu können.

## Claims

1. Method of monitoring a blending installation for textile staple fibres of various types, in which each type is fed from a respective fibre metering unit to a blending device and the fibres blended together therein are fed to a storage means, and in which during the feed period the quantity of fibres fed to the storage means is greater than the quantity of fibres removed therefrom and as a result during repeating time intervals the fibre supply from the metering unit to the storage means is interrupted, the metering units supplying fibres individually and successively during such time intervals and the fibres being fed to a quantity measuring device for monitoring the quantity of fibres fed in normal operation from the metering unit and being measured, which method is characterised in that the supplied fibres are fed to the quantity measuring device (19) and are measured only during such part-periods (t3...t4), within repeating time intervals (tl...t7), in which there is a constant fibre supply.

2. Method according to claim 1 characterised in that from the totality of fibres (F) supplied during a time interval (t1...t7) those outside the part period (t3...t4) of constant fibre supply are fed to a collecting receiver (18).

3. Method according to claim 1 characterised in that the fibres are supplied pneumatically.

4. Apparatus for performing the method of claim 1 in a blending device with a plurality of fibre metering units and, arranged thereafter, a blending device and a storage means, the apparatus having a first diverter and a quantity measuring device connected thereto, characterised in that a second diverter (17) for selective directing of fibres to or from the quantity measuring device (19) is provided between the first diverter (14) and the quantity measuring device (19).

5. Apparatus according to claim 4 characterised in that a control device (34) is provided to control the first diverter (14) and second diverter (17) and for stopping and starting the individually operated fibre metering units (11).

6. Apparatus according to claim 4 characterised in that a control device (34) is provided to control the quantity measuring device (19) and for automatically registering the measured values thereof by means of the information emitting point (32).

7. Apparatus according to claim 4 characterised in that the quantity measuring device (19) is a weighing means for weighing the fibres.

8. Apparatus according to claim 6 characterised in that the storage means (15) is provided with a signalling device (20) which produces a respective signal when a minimum and a maximum level of fill of storage means (15) is reached, and in that the signalling device (20) is connected with the control device (30).

9. Apparatus according to claim 2 characterised in that when two fibre metering units (11) are provided, the blending proportion by weight of one fibre type lies between 10% and 90%.

10. Apparatus according to claim 2 characterised in that the quantity measuring device (19) has a capacity such as to take up at least 10 part weighings of 500 grams of fibre each.

## Revendications

1. Procédé pour surveiller une installation mélangeuse pour fibres textiles discontinues de différentes sortes, installation dans laquelle chaque sorte de fibres, en provenance de chaque unité de dosage de fibres, est transportée vers un dispositif mélangeur, et les fibres qui sont mélangées entre elles, sont dirigées vers un silo, procédé dans lequel, pendant les périodes d'alimentation du silo, la quantité de fibres dirigée vers le silo est un peu plus grande que la quantité de fibres extraites du silo, ce qui a pour conséquence que, pendant des intervalles de temps qui se répètent, la livraison de fibres depuis les unités de dosage vers le silo est interrompue, et où, pendant de tels intervalles de temps, les unités de dosage livrent des fibres individuellement et les unes après les autres, fibres qui sont guidées vers un dispositif de mesure de quantités où elles sont mesurées, pour la surveillance de la quantité de fibres transportée depuis les unités de dosage pendant la marche normale de mélange, caractérisé par le fait que les fibres transportées sont amenées vers le dispositif de mesure de quantités (19) et sont mesurées seulement pendant de tels sous-domaines (t3...t4) à l'intérieur des intervalles de temps (t1...t7) se répétant, pendant lesquelles un transport de fibres constant est effectué.

2. Procédé selon revendication 1, caractérisé par le fait que, de la quantité totale des fibres (F) qui sont transportées pendant un intervalle de temps (t1.. .t7), des fibres qui se trouvent en dehors d'un sous-domaine (t3...t4) d'un transport de fibres constant sont amenées vers un réservoir de réception (18).

3. Procédé selon revendication 1, caractérisé par le fait que les fibres sont transportées pneu- matiquement.

4. Dispositif pour l'exécution du procédé, selon revendication 1, dans une installation mélangeuse qui est constituée d'une pluralité d'unités de dosage de fibres, et d'un dispositif de mélange, ainsi que d'un silo, disposés après ces unités de dosage, dispositif qui possède un premier aiguillage et un dispositif de mesure de quantités relié à celui-ci, caractérisé par le fait qu'un deuxième aiguillage (17) est prévu entre le premier aiguillage (14) et le dispositif de mesure de quantités (19) pour amener les fibres, selon les besoins, vers le dispositif de mesure de quantités (19) respectivement pour les dévier de celui-ci.

5. Dispositif selon revendication 4, caractérisé par le fait qu'un dispositif de commande (34) est prévu, qui sert à la commande du premier aiguillage (14), du deuxième aiguillage (17) ainsi qu'à la mise à l'arrêt et à la mise en marche des unités de dosage de fibres (11), commandées individuellement.

6. Dispositif selon revendication 4, caractérisé par le fait qu'un dispositif de commande (34) est prévu, et qui sert à la commande du dispositif de mesure de quantités (19) et à l'enregistrement automatique des valeurs de mesures à l'aide de l'endroit de sortie d'informations (32).

7. Dispositif selon revendication 4, caractérisé par le fait que le dispositif de mesure de quantités (19) est une balance qui sert à peser des fibres.

8. Dispositif selon revendication 6, caractérisé par le fait que le silo (15) est pourvu d'un dispositif de signalisation (20) qui sert à produire un signal au moment où un état de remplissage minimum ou maximum du silo (15) est atteint, et que le dispositif de signalisation (20) est relié avec le dispositif de commande (30).

9. Dispositif selon revendication 2, caractérisé par le fait que, lorsque l'on utilise deux unités de dosage de fibres (11), les proportions de mélange en poids d'une de sortes de fibres sont situées entre 10 et 90%.

10. Dispositif selon revendication 2, caractérisé par le fait que le dispositif de mesure de quantités (19) possède une capacité d'emmagasinement pour pouvoir accumuler au moins dix pesées partielles de chacune 500 grammes de fibres.
